# EUROPÄISCHE PATENTSCHRIFT

(11) **EP 0 316 735 B1**
(45) Veröffentlichungstag und Bekanntmachung des Hinweises auf die Patenterteilung: **03.06.1992**
(21) Anmeldenummer: 88118634.0
(22) Anmeldetag: 09.11.1988
(51) Int. Cl.: B65H 18/16, B65H 27/00, B65B 63/02, B65B 63/04

(54) **Verfahren zur Verdichtung von bahnförmigen Produkten**
Process for compacting weblike products
Procédé de compression de produits en bande

(30) Priorität: 20.11.1987 DE 3739341
(43) Veröffentlichungstag der Anmeldung: 24.05.1989
(73) Patentinhaber: Wolff Walsrode Aktiengesellschaft, D-29655 Walsrode (DE)
(72) Erfinder: Jaeger, Ulrich, Prof. Dipl.-Ing., D-3300 Braunschweig (DE); Knipfelberg, Manfred, Prof. Dipl.-Ing., D-3340 Wolfenbüttel (DE)
(74) Vertreter: Zobel, Manfred, Dr.

(56) Entgegenhaltungen:
- EP-A- 0 238 393
- GB-A- 724 321
- US-A- 2 573 188
- US-A- 2 706 094

## Beschreibung

Die Erfindung betrifft ein Verfahren zur insbesondere kontinuierlichen Verdichtung von flächigen bahnförmigen Produkten, insbesondere Folien und Produkten auf Faserbasis und Papier, durch Einbringen der Produkte in einen durch rotierende Walzen gebildeten Innenraum.

Bahnförmige Produkte, insbesondere Folien und Produkte auf Faserbasis und Papier, fallen in großem Umfang an und müssen entsprechend entsorgt werden. Z.B. werden bei Produktionsunterbrechungen an Anlagen zur Folienherstellung die anfallenden Mengen so groß, daß ihre Entsorgung, insbesondere in kurzer Zeit, ein erhebliches Problem darstellt. Nicht weiter verdichtete derartige bahnförmige Materialien, insbesondere Folien, nehmen im nicht verdichteten Zustande ein sehr großes Volumen in Anspruch.

Es ist bereits aus Kunststoffberater 12 (1986) 6 bekannt, PE- und PP-Abfall aus Folienstraßen, die z.B. bei Reck-und Streckphasen durch Abriß entstehen, zu sogenanntem Schnitzelgut zu zerkleinern. Nachteilig an derartigen Verfahren ist, daß nur reine Materialien verarbeitet werden können und hohe Verfahrenskosten entstehen.

Aus Grundl. Landtechn. (1970) Seite 8 ff. ist bereits eine Wickelverdichtung für Futterpflanzen bekannt, bei der Schichten von nicht gehäckseltem Halmgut in einem Verdichtungsprozeß übereinander aufgewickelt werden, wobei der Verdichtungsraum von mehreren rotierenden Wickelwalzen begrenzt wird. Derartige Verfahren haben sich aber in der landwirtschaftlichen Praxis nicht durchgesetzt.

Es ist aus Verkaufsprospekten der Firmen Bogma, Spänex u. a. bereits bekannt, aus Holzspänen, Papier und Stroh Preßstränge durch statische Verdichtung kontinuierlich herzustellen.

Aus EP-A 238 393 ist ein Verfahren zum Verdichten von bahnförmigen Produkten bekannt, bei dem die Produkte in einem Verdichtungsraum durch Walzen oder Förderbänder zu einem verdichteten Wickel verformt werden. Diese Wickel werden seitlich durch Verschwenken eines Begrenzungsarms aus dem Verdichtungsraum ausgeführt.

Statisch hergestellte Verdichtungsstränge bedingen einen Zerkleinerungsvorgang des Verdichtungsgutes. Verdichtbar sind nach diesem Verfahren aber nur Stoffe, die keinen Memory-Effekt haben. Folien und Fasern erinnern sich aber nach einer statischen Verdichtung ihres Ausgangszustandes und versuchen, diesen wieder einzunehmen. Dadurch zerfällt der Strang nach der Verdichtung wieder.

Der Erfindung liegt die Aufgabe zugrunde, gegebenenfalls uneinheitliche bahnförmige Materialien, insbesondere Folien und Produkte auf Faserbasis, auch mit Papier, zu verdichten.

Gegenstand der vorliegenden Erfindung ist nun ein Verfahren zum Verdichten von bahnförmigen Produkten (6), die in einen Verdichtungsraum (5), der von mehreren rotierenden Walzen (1) begrenzt ist, eingebracht werden und dort durch Kraftübertragung auf die eingeführten Produkte ein verdichteter Wickel (7) gebildet wird, dadurch gekennzeichnet, daß der verdichtete Wickelstrang durch eine kontinuierliche Axialbewegung aus dem Verdichtungsraum ausgeführt wird

Die rotierenden Walzen (1) können zylindrisch, konisch oder hyperboloidisch sein; durch die Form und/oder Anordnung der rotierenden Walzen wird eine Axialbewegung des Wickelstranges aus dem Verdichtungsraum heraus bewirkt. Ein derartiger Wickelausschub ist erreichbar durch
1. Verwendung konischer Walzen, deren Achsen konvergierend zueinander angeordnet sind
2. durch Schrägstellen der Achsen zylindrischer Walzen gegenüber der Achse des Verdichtungsraumes
3. durch Kombination der Möglichkeiten 1 und 2.

Es ist auch möglich, die Axialbewegung durch zusätzliche Maßnahmen zu erzeugen bzw. zu fördern, beispielsweise durch einen im Verdichtungsraum angebrachten Dorn oder eine Spindel.

In einer bevorzugten Ausführungsform sind die Walzen konisch unter ca. 10° hergestellt, bei konvergierender Anordnung der Achsen, wodurch das verdichtete Produkt in Form eines Endlosstranges durch eine dafür vorgesehene seitliche Austrittsöffnung aus dem Verdichtungsraum austritt.

Die Verdichtung des bahnförmigen Produktes im Verdichtungsraum wird vorzugsweise unter gleichzeitiger Reckung und Verdrillung durchgeführt.

In einer besonders bevorzugten Ausführungsform wird das bahnförmige Produkt mittels eines Aufgabetisches über einen Einzugsspalt im wesentlichen unzerkleinert in den Verdichtungsraum eingebracht, dort gewickelt und unter dem einwirkenden Druck achsparallel ausgeführt.

Hierbei können die Rückhaltekräfte innerhalb des Verdichtungsraumes durch an der Austrittsöffnung angebrachte Vorrichtungen, z.B. Federn variabel eingestellt werden.

Der Durchmesser des austretenden Wickelstranges kann innerhalb weiter Grenzen eingestellt werden, beispielsweise zwischen 80 und 120 mm. In einer bevorzugten Ausführungsform wird der Verdichtungsraum von rotierenden Walzen gebildet. Vorzugsweise liegt der Walzendurchmesser im Bereich von 90 mm bis 180 mm. Das Verhältnis vom Walzendurchmesser zum Wickeldurchmesser liegt vorzugsweise zwischen 0,8 und 2,5.

Die Länge der Walzen beträgt vorzugsweise 300 bis 500 mm.

Die Walzendrehzahl kann in Abhängigkeit von der anfallenden Menge des blattförmigen Materiales gesteuert werden und liegt vorzugsweise oberhalb von 100 U/Min., insbesondere zwischen 120 und 500 U/Min.

Bei den bahnförmigen Produkten handelt es sich vorzugsweise um Folien, beispielsweise aus Polyolefinen wie z. B. Polypropylen oder Zellglas oder Polyamid.

Sonstige Produkte die erfindungsgemäß verdichtet werden können sind Produkte auf Faserbasis und Papier oder auf Zelluloseregeneratbasis. Das erfindungsgemäße Material eignet sich insbesondere für die Verdichtung von Folien alleine oder von Folien in Mischung mit anderem bahnförmigen Material, wobei der Folienanteil vorzugsweise mindestens 3 Gew.-% beträgt.

Das erfindungsgemäße Verfahren gestattet es bei außerordentlich niedrigen Kosten, hochverdichtetes Wickelgut in großen Mengen kontinuierlich zu erzeugen, ohne die als Ausgangsmaterialien benutzten bahnförmigen Produkte vorzubehandeln, d.h. zu zerkleinern, zu benetzen oder zu erwärmen. Erfindungsgemäß können somit bahnförmige Produkte in einfacher Weise verdichtet und so der Weiterverarbeitung zugeführt werden.

Fig. 1 zeigt eine erfindungsgemäß zu verwendende Vorrichtung in Achsrichtung mit vier gegenläufig angetriebenen Walzen 1a - 1d, die im Abstand a) voneinander angeordnet sind unter Bildung eines Verdichtungsraumes (5). Durch Vergrößerung des Abstandes der Walzen 1a und 1d ergibt sich ein Einzugsspalt (3), an dem ein Aufgabetisch (4) und eine Schachtbegrenzung (2) angeordnet ist. Das in den Spalt einlaufende Wickelgut (6) wird durch die gegeneinanderlaufenden konischen Walzen so lange eingewickelt, bis der Grad der Verdichtung so groß ist, daß der verdichtete Strang (7) dem Druck achsial ausweicht.

Fig. 2 zeigt die gleiche Vorrichtung wie Beispiel 1 im Querschnitt mit zwei dargestellten Walzen 1a und 1b, von denen eine mit geeigneten Einzugsvorrichtungen (20) ausgestattet sein kann. Geeignete Einzugsvorrichtungen sind beispielsweise exzentrisch einlaufende Zahnkämme oder rauhe Oberflächen usw..

Der eingezeichnete Pfeil zwischen den Walzen deutet die Transportrichtung des verdichteten Stranges an. Im Austrittskanal (21) befindliche Federn (22) üben einstellbare Rückhaltekräfte aus. Dadurch läßt sich der Verdichtungsgrad einstellen.

Der aus dem Verdichtungsraum austretende verdichtete endlose Strang hat eine hohe Verdichtung, vorzugsweise mit einer Dichte von mindestens 0,7, insbesondere von 0,7 bis 0,85 g pro cm³.

## Patentansprüche

1. Verfahren zum Verdichten von bahnförmigen Produkten (6), die in einen Verdichtungsraum (5), der von mehreren rotierenden Walzen (1) begrenzt ist, eingebracht werden und dort durch Kraftübertragung auf die eingeführten Produkte ein verdichteter Wickel (7) gebildet wird, dadurch gekennzeichnet, daß der verdichtete Wickelstrang durch eine kontinuierliche Axialbewegung aus dem Verdichtungsraum ausgeführt wird.

2. Verfahren nach Anspruch 1, dadurch gekennzeichnet, daß die rotierenden Walzen (1) konisch sind, ihre Achsen konvergierend angeordnet sind und das verdichtete Produkt in Form eines Endlosstranges durch eine seitliche Austrittsöffnung austritt.

3. Verfahren nach wenigstens einem der vorhergehenden Ansprüche, dadurch gekennzeichnet, daß die Verdichtung im Verdichtungsraum (5) unter gleichzeitiger Reckung und Verdrillung stattfindet.

4. Verfahren nach wenigstens einem der vorhergehenden Ansprüche, dadurch gekennzeichnet, daß die bahnförmigen Produkte (6) mittels eines Aufgabetisches (4) über einen Einzugsspalt (3) im wesentlichen unzerkleinert in den Verdichtungsraum (5) eingebracht werden, dort verdichtet werden und unter dem einwirkenden Druck in der Symmetrieachse der Walzen austreten.

5. Verfahren nach wenigstens einem der vorhergehenden Ansprüche, dadurch gekennzeichnet, daß die Umdrehungsgeschwindigkeit der rotierenden Walzen (1) mindestens 100 U/Min. beträgt.

6. Verfahren nach wenigstens einem der vorhergehenden Ansprüche, dadurch gekennzeichnet, daß das Verhältnis von Achsdurchmesser der rotierenden Walzen (1) zum Durchmesser des austretenden Stranges zwischen 0,8 und 2,5 liegt.

7. Verfahren gemäß wenigstens einem der vorhergehenden Ansprüche, dadurch gekennzeichnet, daß die bahnförmigen Produkte (6) Folien oder Fasern oder Produkte auf Zellulosebasis sind.

## Claims

1. Method for compacting weblike products (6), which are introduced into a compaction space (5), which is defined by a plurality of rotating rollers (1) and in which a compacted winding (7) is formed by transmitting force to the introduced products, characterised in that the compacted wound cord is removed from the compaction space by a continuous axial movement.

2. Method according to claim 1, characterised in that the rotating rollers (1) are conical, their axes are convergent and the compacted product leaves in the form of a continuous cord through a lateral outlet.

3. Method according to at least one of the preceding claims, characterised in that the compaction in the compaction space (5) is accompanied by stretching and twisting.

4. Method according to at least one of the preceding claims, characterised in that the weblike products (6) are introduced via a feed gap (3) into the compaction space (5) in an essentially non-shredded state by means of a delivery table (4), in which space they are compacted and which they leave along the axis of symmetry of the rollers under the pressure which is exerted.

5. Method according to at least one of the preceding claims, characterised in that the rotational speed of the rotating rollers (1) is at least 100 rev/min.

6. Method according to at least one of the preceding claims, characterised in that the ratio of the diameter of the rotating rollers (1) to the diameter of the emerging cord is between 0.8 and 2.5.

7. Method according to at least one of the preceding claims, characterized in that the weblike products (6) are sheets or fibres or cellulosic products.

## Revendications

1. Procédé de compression de produits en nappe (6) qui sont introduits dans une chambre de compression (5) qui est délimitée par plusieurs rouleaux rotatifs (1) et dans laquelle un enroulement comprimé (7) est formé par transmission de force sur les produits introduits, caractérisé en ce que la nappe enroulée et comprimée est évacuée de la chambre de compression par un mouvement axial continu.

2. Procédé selon la revendication 1, caractérisé en ce que les rouleaux rotatifs (1) sont coniques, leurs axes sont disposés de manière qu'ils convergent et le produit comprimé sort sous forme d'une nappe continue par une ouverture latérale de sortie.

3. Procédé selon au moins l'une des revendications précédentes, caractérisé en ce que la compression a lieu dans la chambre correspondante (5) avec étirage et torsion simultanés.

4. Procédé selon au moins l'une des revendications précédentes, caractérisé en ce que les produits en nappe (6) sont introduits dans la chambre de compression (5) pratiquement sans fragmentation au moyen d'une table d'alimentation (4) et par un intervalle d'admission (3), ils y sont comprimés et en sortent dans l'axe de symétrie des rouleaux sous l'action de la pression.

5. Procédé selon au moins l'une des revendications précédentes, caractérisé en ce que la vitesse de rotation des rouleaux rotatifs (1) est d'au moins 100 tr/min.

6. Procédé selon au moins l'une des revendications précédentes, caractérisé en ce que le rapport du diamètre des rouleaux rotatifs (1) au diamètre de la nappe sortante est compris entre 0,8 et 2,5.

7. Procédé selon au moins l'une des revendications précédentes, caractérisé en ce que les produits en nappe (6) sont des feuilles ou des fibres ou des produits à base de cellulose.
